# DEMANDE DE BREVET EUROPEEN

(11) **EP 1 234 532 A1**
(43) Date de publication de la demande: **28.08.2002**
(21) Numéro de dépôt: 02356036.0
(22) Date de dépôt: 22.02.2002
(51) Int. Cl.: A47C 23/00

(54) **Dispositif de suspension pour literie**

(30) Priorité: 22.02.2001 FR 0102418; 16.07.2001 FR 0109491
(71) Demandeur: PRM, 01810 Groissiat (FR)
(72) Inventeur: Mathy, Bernard, 01100 Bellignat (FR)
(74) Mandataire: Bratel, Gérard

(57) **Abrégé**

Ce dispositif de suspension destiné à être interposé entre une surface d'appui et un élément de rembourrage tel qu'un matelas, comprend :
- un élément plan de soutien (2) en matière plastique, présentant une face supérieure sur laquelle repose l'élément de rembourrage et une face inférieure opposée,
- un élément ressort (3) en matière plastique comprenant une embase (15) de laquelle s'étendent au moins deux bras (16) susceptibles d'être mis sous contrainte par recourbement, la face inférieure de l'élément de soutien (2) comprenant des moyens de liaison coopérant avec des moyens de liaison complémentaires équipant l'extrémité de chacun des bras (16), l'extrémité des bras (16) formant un angle aigu avec la face inférieure de l'élément de soutien (2).

## Description

La présente invention concerne un dispositif de suspension de literie ou pour siège.

On connaît de nombreux systèmes de literie.

Un système connu consiste à placer un panneau de bois à l'intérieur d'un cadre de lit sur lequel un matelas est déposé.

Ce système, peu coûteux, présente de nombreux inconvénients.

D'une part, il présente une élasticité médiocre.

Un matelas ne peut en effet assurer à lui seul l'élasticité d'un couchage.

D'autre part, le contact plan entre le matelas et le panneau de support empêche l'aération de la face du matelas en regard du panneau. Ceci est donc propice au développement de moisissures et à la prolifération d'acariens.

Différents types de dispositifs de suspension ont été développés en vue de réaliser une pluralité d'appuis ponctuels entre une surface de support et un matelas.

Des éléments de suspensions sont notamment divulgués dans les documents WO 99/03379 et FR 2 790 929.

Ces éléments, d'une part assurent un contact ponctuel entre la surface d'appui et le matelas, et, d'autre part, confèrent au couchage son élasticité.

Ces éléments, qui possèdent des bras d'appui sensiblement en forme de pétales donnent au couchage son élasticité par la flexion de leurs bras d'appui.

Or, cette flexion est conditionnée par l'utilisation de matériaux hautement élastiques tels que des élastomères, qui sont d'un coût élevé.

D'autres éléments de suspension présentent des formes complexes qui sont coûteuses à fabriquer.

Un but de l'invention est de proposer un dispositif de suspension de literie qui soit simple et peu coûteux à industrialiser, à fabriquer et à transporter.

Le dispositif de suspension destiné à être interposé entre une surface d'appui et un élément de rembourrage, tel qu'un matelas, comprend selon l'invention :
- un élément plan de soutien en matière plastique, présentant une face supérieure sur laquelle repose l'élément de rembourrage et une face inférieure opposée,
- un élément ressort en matière plastique comprenant une embase de laquelle s'étendent au moins deux bras susceptibles d'être mis sous contrainte par recourbement, la face inférieure de l'élément de soutien comprenant des moyens de liaison coopérant avec des moyens de liaison complémentaires équipant l'extrémité de chacun des bras, l'extrémité des bras formant un angle aigu avec la face inférieure de l'élément de soutien.

Le dispositif de suspension comprend, donc, deux éléments séparés qui sont chacun simples à fabriquer.

L'élasticité du dispositif est conférée par la mise sous contrainte de l'élément ressort, dont les bras sont recourbés pour être solidarisés sur l'élément de soutien. L'élasticité étant réalisée par la mise sous contrainte des bras, l'élément ressort peut être réalisé dans un matériau tel qu'une résine acétale. Il s'agit d'un matériau qui est d'un coût inférieur aux élastomères habituellement utilisés pour ces dispositifs.

En outre, grâce à la désolidarisation de la fonction soutien et de la fonction ressort, il est possible de réaliser des éléments de soutien d'aspects différents et des éléments ressort de propriétés différentes, que l'on peut combiner pour offrir des dispositifs de soutien ayant des aspects et des propriétés variés.

Selon une caractéristique particulièrement avantageuse, au moins l'un des bras présente une pluralité d'ondulations transversales parallèles les unes aux autres.

Cette caractéristique confère au dispositif une excellente tenue à la fatigue. En effet, les sollicitations auxquelles le dispositif est soumis sont absorbées par chacune des ondulations, si bien qu'elles sont réparties entre les ondulations et non concentrées en une zone unique du bras.

Selon une caractéristique avantageuse de l'invention, la face inférieure de l'élément de soutien présente au moins deux étriers dans chacun desquels vient s'encliqueter l'extrémité d'un bras.

L'encliquetage de l'élément ressort sur l'élément de soutien permet de réaliser facilement l'assemblage du dispositif.

Dans un mode de réalisation préféré de l'invention chaque étrier venu du moulage avec l'élément, comprend deux montants reliés par une barrette et par un plateau orienté selon un angle aigu par rapport à la surface inférieure de l'élément de soutien et l'extrémité de chaque bras comprend une plaquette dans laquelle est ménagée une languette flexible dépassant de la surface du bras, la plaquette étant susceptible d'être encliquetée dans l'étrier par une flexion de la languette.

De manière avantageuse, au moins une nervure est disposée en regard de chaque étrier en vue d'immobiliser l'extrémité de chaque bras dans l'étrier.

L'immobilisation de l'extrémité des bras dans les étriers permet d'éviter des bruits dus à l'impact des plaquettes dans les étriers lors de la sollicitation du dispositif.

De préférence, deux nervures parallèles issues de moulage sont disposées en regard de chaque étrier.

Avantageusement, l'élément de soutien comprend quatre étriers disposés à 90° les uns des autres par rapport au centre de celui-ci, dans lesquels viennent s'encliqueter les extrémités de quatres bras appartenant à l'élément ressort.

Le fait de prévoir un élément ressort à quatre bras permet de réaliser un dispositif présentant de bonnes qualités d'élasticité.

De manière avantageuse, l'embase présente sur l'une de ses faces quatre nervures orthogonales susceptibles de se loger dans des empreintes complémentaires ménagées dans la surface d'appui.

Selon un mode de réalisation préféré, les nervures orthogonales sont situées sur la face de l'embase tournée vers l'élément de soutien et sont susceptibles de coopérer avec quatre empreintes orthogonales ménagées dans un tube.

Selon une caractéristique particulièrement avantageuse, au moins l'un des bras présente une pluralité d'ondulations transversales parallèles les unes aux autres.

Cette caractéristique confère au dispositif une excellente tenue à la fatigue. En effet, les sollicitations auxquelles le dispositif est soumis sont absorbées par chacune des ondulations, si bien qu'elles sont réparties entre les ondulations et non concentrées en une zone unique du bras.

Selon une caractéristique du dispositif, la section transversale des bras présente une épaisseur constante.

Selon une caractéristique avantageuse du dispositif, la section transversale des bras présente une épaisseur variable, une partie centrale présentant une épaisseur supérieure à celle des parties latérales.

Cette caractéristique prévoyant des zones amincies dans les bras permet d'obtenir un dispositif présentant une plus grande souplesse.

Avantageusement, l'élément de soutien présente une pluralité d'ouvertures régulièrement distribuées.

Ces ouvertures permettent d'assurer une ventilation supplémentaire de l'élément de rembourrage. Cela est particulièrement intéressant dans le cas de couchages réalisés dans des espaces renfermés et humides tels des cabines de bateaux.

Selon une autre caractéristique, l'embase comporte au moins un moyen de fixation à la surface d'appui dans l'ensemble constitué par :
- une surface inférieure plane enduite d'un adhésif protégé par un film pelable, et/ou
- un perçage traversant l'embase de part en part et adapté au passage d'une vis de fixation, et/ou
- la partie mâle ou femelle des moyens d'encliquetage.

Le dispositif de suspension peut ainsi être fixé de manière aisée sur de nombreux supports tels qu'un panneau de bois ou des lattes d'un sommier préexistant.

Avantageusement, un ensemble de literie comportant une plate-forme définissant une surface d'appui et élément de rembourrage tel qu'un matelas, comprend une pluralité d'éléments de suspension selon l'invention distribués sur la surface d'appui, et chacun supportant localement l'élément de rembourrage.

Pour une bonne compréhension, l'invention est décrite ci-après en référence au dessin annexé représentant, à titre d'exemple, un dispositif de suspension qu'elle concerne.

La figure 1 est une vue en coupe d'un dispositif de suspension selon l'invention.

La figure 2 est une vue en perspective du dispositif de suspension.

Les figures 3 et 4 représentent en vue de face les deux éléments constitutifs du dispositif de suspension.

La figure 5 est une vue de côté d'un mode de réalisation du dispositif de suspension.

La figure 6 est une vue de coté d'un autre mode de réalisation du dispositif,

La figure 7 est une vue de coupe de ce mode de réalisation,

La figure 8 représente une variante de réalisation d'une embase du dispositif,

La figure 9 montre en coupe un dispositif placé sur un support d'appui.

Comme cela apparaît sur les figures 1 et 2, le dispositif de suspension comprend un élément de soutien 2 et un élément de ressort 3.

L'élément de soutien 2 se présente sous la forme d'un élément plan en matière plastique moulée.

Dans l'exemple représenté sur le dessin, l'élément de soutien 2 présente un contour hexagonal.

Sur l'une de ses faces, l'élément de soutien 2 est muni de quatre étriers 5 venus de moulage avec celle-ci.

Les quatre étriers 5 sont chacun situés à une même distance du centre de l'élément de soutien 2 et sont disposés à 90° les uns des autres par rapport au centre de celle-ci.

Chacun des étriers 5 comprend deux montants 6a, 6b, parallèles présentant un profil sensiblement triangulaire, dont la hauteur décroît en direction du centre de l'élément de soutien 2.

Une barrette 7 transversale relie les deux montants 6a, 6b, au niveau de leurs sommets les plus éloignés du centre de l'élément de soutien 2.

Un plateau 8 s'étend entre les montants 6a, 6b, selon un angle d'environ 30° avec l'élément de soutien 2.

Une butée 9 relie les montants 6a, 6b, au niveau de leur sommet le plus proche du centre de l'élément de soutien 2.

Selon la variante de réalisation de réalisation représentée sur la figure 6, deux nervures 10 parallèles sont disposées en regard de chacun des étriers 5.

L'élément de soutien 2 est percé de plusieurs ouvertures 12 régulièrement distribuées sur toute sa surface, et une ouverture 13 est pratiquée en son centre.

L'élément ressort 3 comprend une embase circulaire 15 de laquelle s'étendent quatre bras 16 identiques et perpendiculaires deux à deux.

L'élément ressort 3 est réalisé dans une résine acétale moulée par injection.

L'extrémité libre de chacun des bras 16 présente une plaquette 18 venue du moulage avec le bras.

La plaquette 18 est d'une largeur égale à la largeur de l'étrier 5 entre ses montants 6a et 6b.

Une entaille 19 en forme de U découpe la plaquette 18 et délimite les contours d'une languette 20.

La languette 20 est reliée à la plaquette 18 par son côté situé à proximité de l'extrémité lire du bras, son côté situé du côté de l'embase 15 dépassant de la surface du bras 16.

Chacun des bras 16 présente une portion centrale 22 encadrée de deux parties latérales 23 symétriques par rapport à l'axe longitudinal du bras d'épaisseur inférieure à celle de la portion centrale 22.

Le dispositif de suspension est donc constitué de deux éléments distincts, à savoir un élément de soutien 2 et un élément ressort 3 qui sont chacun susceptibles d'être fabriqués avec un outillage simple et dans des matériaux présentant des propriétés courantes et donc peu coûteux.

L'assemblage de l'élément de soutien 2 et de l'élément ressort 3 peut être réalisé de manière simple.

A cet effet, chacun des bras 16 est recourbé de façon à amener la plaquette 18 en regard de l'étrier 5.

La plaquette 18 est insérée dans l'étrier 5. Durant cette opération, la languette 20 s'efface contre la barrette 7 puis reprend sa position en saillie en fin d'opération d'insertion.

Comme on le voit sur les figures 1 et 2, la plaquette 18 est en appui contre la butée 9 et le plateau 8 et est retenue dans l'étrier 5 par la languette 20 qui se trouve en butée contre la barette 7.

Ainsi assemblé, le dispositif de suspension présente d'excellentes propriétés d'élasticité grâce à la mise sous contrainte des bras 16 de l'élément ressort et peut procurer un débattement de 50 à 70 mm.

La figure 7 montre en coupe l'extrémité des bras encliquetée dans un élément de soutien 2 comprenant les nervures 10. Ces nervures 10 permettent d'immobiliser les extrémités des bras 16 dans les étriers 5 et préviennent l'apparition de bruits dus à l'impact des plaquettes 18 contre les plateaux 8 lors de sollicitations du dispositif.

La figure 5 montre en vue de côté un mode de réalisation préféré du dispositif dans lequel chacun des bras 16 de l'élément ressort présente une pluralité d'ondulation transversale 25 parallèles les unes aux autres. Dans le dispositif représenté sur le dessin, le nombre d'ondulations est égal à cinq.

Lorsque le dispositif de suspension est sollicité, chacune des ondulations absorbe la sollicitation. Cette répartition du travail, sur les ondulations, confère au dispositif une très bonne tenue en fatigue.

Le dispositif de suspension peut alors être placé sur une plate-forme disposée dans un cadre de lit à intervalles réguliers.

Selon une forme de réalisation non représentée sur le dessin, les bras 16 présentent une section d'épaisseur constante. Le dispositif de suspension qui les intègre présente donc une dureté supérieure.

Ces éléments de suspension présentant une dureté supérieure peuvent être placés aux emplacements correspondant aux zones de couchage les plus sollicitées, c'est-à-dire les zones corrrespondant sensiblement au bassin et à l'abdomen d'un individu allongé.

Aux zones les moins sollicitées correspondant aux jambes ou à la tête, des éléments de suspension présentant une plus grande élasticité peuvent être placés. Cette plus grande élasticité est obtenue aisément en amincissant la section des bras de l'élément ressort.

Les figures 8 et 9 montrent une variante de réalisation du dispositif dans laquelle des nervures orthogonales 26 dépassent de la face de l'embase 15 tournée vers l'élément de soutien 2. Ces nervures 26 s'engagent dans des empreintes ménagées dans l'élément d'appui. Sur la figure 9, ce élément est un tube 28 dans lequel quatre empreintes 29 sont réalisées par déformation à froid.

Le dispositif est positionné sur le tube 28 de telle sorte que les nervures 26 s'engagent dans les empreintes ménagées dans le tube. Les nervures 26 réalisent une indexation qui permet d'orienter le dispositif selon deux directions.

L'invention fournit ainsi un dispositif de suspension comprenant un élément de soutien et un élément ressort qui peuvent être fabriqués sans nécessiter d'outillage coûteux. De plus, chacun de ces deux éléments peut être empilé et peut donc être transporté sans perte d'espace jusqu'à leur lieu d'assemblage.

II va de soi que l'invention n'est pas limitée à la forme de réalisation décrite ci-dessus mais qu'elle en embrasse au contraire toutes les variantes de réalisation.

Ainsi, l'élément ressort pourrait présenter deux ou trois bras. Par ailleurs, les extrémités des bras pourraient être fixées par des vis sur des plots de fixation inclinés venus de moulage sur la face inférieure de l'élément de soutien. L'élément de soutien pourrait, par ailleurs, recevoir sur sa face supérieure une couche de matériau antidérapant.

## Revendications

1. Dispositif de suspension destiné à être interposé entre une surface d'appui et un élément de rembourrage tel qu'un matelas, **caractérisé en ce qu'**il comprend
- un élément plan de soutien (2) en matière plastique, présentant une face supérieure sur laquelle repose l'élément de rembourrage et une face inférieure opposée,
- un élément ressort (3) en matière plastique comprenant une embase (15) de laquelle s'étendent au moins deux bras (16) susceptibles d'être mis sous contrainte par recourbement, la face inférieure de l'élément de soutien (2) comprenant des moyens de liaison coopérant avec des moyens de liaison complémentaires équipant l'extrémité de chacun des bras (16), l'extrémité des bras (16) formant un angle aigu avec la face inférieure de l'élément de soutien (2).

2. Dispositif selon la revendication 1, **caractérisé en ce qu'**au moins l'un des bras (16) présente une pluralité d'ondulations (25) transversales parallèles les unes des autres

3. Dispositif de suspension selon la revendication 1 ou la revendication 2, **caractérisé en ce que** la face inférieure de l'élément de soutien (2) comprend au moins deux étriers (5) dans chacun desquels vient s'encliqueter l'extrémité d'un bras (16).

4. Dispositif de suspension selon la revendication 3, **caractérisé en ce que** :
- chaque étrier (5), venu du moulage avec l'élément (2), comprend deux montants (6a, 6b) reliés par une barrette (7) et par un plateau (8) orienté formant un angle aigu avec la surface inférieure de l'élément de soutien (2),
- l'extrémité de chaque bras (16) comprend une plaquette (18) dans laquelle est ménagée une languette flexible (20) dépassant de la surface du bras (16), la plaquette (18) étant susceptible d'être encliquetée dans l'étrier (5) par une flexion de la languette (20).

5. Dispositif de suspension selon l'une des revendications 3 ou 4, **caractérisé en ce qu'**au moins une nervure (10) est disposée en regard de chaque étrier (5) en vue d'immobiliser l'extrémité de chaque bras dans l'étrier (5).

6. Dispositif de suspension selon la revendication 5, **caractérisé en ce que** deux nervures parallèles (10) issues de moulage sont disposées en regard de chaque étrier (5).

7. Dispositif de suspension selon l'une des revendications 3 à 6, **caractérisé en ce que** l'élément de soutien (2) comprend quatre étriers (5) disposés à 90° les uns des autres par rapport au centre de celui-ci, dans lesquels viennent s'encliqueter les extrémités de quatres bras (16) appartenant à l'élément ressort (3).

8. Dispositif de suspension selon l'une des revendications 1 à 6, **caractérisé en ce que** l'embase (15) présente sur l'une de ses faces quatre nervures (26) orthogonales susceptibles de se loger dans quatre empreintes complémentaires ménagées dans la surface d'appui.

9. Dispositif de suspension selon la revendication 8, **caractérisé en ce que** les nervures (26) orthogonales sont situées sur la face de l'embase tournée vers l'élément de soutien et sont susceptibles de coopérer avec quatre empreintes orthogonales ménagées dans un tube (28).

10. Dispositif de suspension selon l'une des revendications 1 à 9, **caractérisé en ce que** la section transversale des bras (16) présente une épaisseur constante.

11. Dispositif de suspension selon l'une des revendications 1 à 10, **caractérisé en ce que** la section transversale des bras (16) présente une épaisseur variable, une partie centrale (22) présentant une épaisseur supérieure à des parties latérales (23).

12. Dispositif de suspension selon l'une des revendications 1 à 11, **caractérisé en ce que** l'élément de soutien (2) présente une pluralité d'ouvertures (12) régulièrement distribuées.

13. Dispositif de suspension selon l'une des revendications 1 à 12, **caractérisé en ce que** l'embase (15) comporte au moins un moyen de fixation à la surface d'appui dans l'ensemble constitué par :
- une surface inférieure plane enduite d'un adhésif protégé par un film pelable, et/ou
- un perçage traversant l'embase (15) de part en part et adapté au passage d'une vis de fixation, et/ou
- la partie mâle ou femelle de moyens d'encliquetage.

14. Ensemble de literie comportant une plate-forme définissant une surface d'appui et élément de rembourrage tel qu'un matelas, **caractérisé en ce qu'**une pluralité d'éléments de suspension, selon l'une des revendications 1 à 13, sont distribués sur la surface d'appui, chacun supportant localement l'élément de rembourrage.
